# FASCICULE DE BREVET EUROPEEN

(11) **EP 2 437 278 B1**
(45) Date de publication et mention de la délivrance du brevet: **15.05.2013**
(21) Numéro de dépôt: 10306065.3
(22) Date de dépôt: 30.09.2010
(51) Int. Cl.: H01H 50/04

(54) **Assemblage d'un moteur de contacteur multipolaire**
Zusammenbau eines Motors eines mehrpoligen Schutzschalters
Assembly of a motor of a multipolar contactor

(43) Date de publication de la demande: 04.04.2012
(73) Titulaire: Hager-Electro SAS, 67210 Obernai (FR)
(72) Inventeur: Eloy, Stéphane, 67400 Illkirch (FR); Weil, David, 67990 Osthoffen (FR); Speich, Denis, 67310 Wasselonne (FR); Dietrich, Claudia, 67530 Ottrott (FR)
(74) Mandataire: Littolff, Denis

(56) Documents cités:
- EP-A1- 1 978 536
- WO-A1-2009/131015
- DE-A1- 3 733 895
- DE-U- 7 103 106
- FR-A1- 2 406 885
- JP-U- 54 069 344

## Description

La présente invention concerne un ensemble moteur électromagnétique appartenant à un appareil électronique de type contacteur multipolaire.

Un appareil contacteur multipolaire est traditionnellement constitué par un boîtier portant des contacts fixes reliés à des bornes de raccordement et dans lequel est logé un porte-contacts mobile équipé de ponts de contacts mobiles coopérant avec lesdits contacts fixes.

L'ensemble moteur électromagnétique actionne le porte-contacts et est classiquement composé d'une bobine montée sur une carcasse de support en matière isolante insérée selon un axe de montage dans une armature ferromagnétique fixe par rapport au boîtier et d'une armature ferromagnétique mobile entraînant le porte-contacts.

En fonctionnement normal, lorsque l'armature fixe est excitée dans des conditions de fermeture telles que définies par la norme actuelle (soit pour simplifier 85% de la tension réseau, à 40°C), elle attire l'armature mobile jusqu'à un entrefer « e ». Inversement, lorsque l'armature fixe n'est excitée qu'à une tension dite d'ouverture, située sous un seuil de tension défini par la norme actuelle (soit 20% de la tension réseau, à 5°C), l'armature mobile doit revenir à sa position de repos.

Cette invention concerne de préférence les armatures ferromagnétiques comprenant des surfaces polaires inclinées, et non pas droites et perpendiculaires à la direction de déplacement de l'armature mobile. Cette géométrie particulière présente l'avantage d'agrandir sensiblement la surface polaire totale, augmentant ce de fait la force magnétique entre les deux armatures. Elle permet également d'améliorer le guidage de l'armature mobile vers l'armature fixe, mais elle présente l'inconvénient d'engendrer des problèmes d'équilibrage au sein du moteur.

De manière générale, il est évident que l'ensemble moteur n'est jamais parfaitement symétrique. Le fait que les surfaces polaires des armatures soient inclinées engendre une composante de la force magnétique perpendiculaire à la direction du déplacement de l'armature mobile qui tend à amplifier le déséquilibre initial. Sans contrainte de fixation et de guidage entre l'armature fixe et la bobine, le déséquilibre de l'ensemble moteur risque de provoquer des mouvements parasites qui peuvent conduire au contact des deux armatures, en d'autres termes à la suppression de tout entrefer. En conséquence, les tensions d'ouverture et de fermeture ne sont plus respectées et le fonctionnement ne répond plus de manière garantie aux normes.

Une solution consiste à fixer de façon hyperstatique l'armature fixe et la bobine dans un boîtier fermé par collage. Les inconvénients d'une telle solution sont nombreux. Tout d'abord, ce montage doit être réalisé en force, et ne peut donc pas être effectué manuellement par un opérateur. Ensuite, la colle est un produit difficile à gérer en fabrication puisqu'elle ne peut pas être utilisée sur une chaîne de montage automatique. Enfin, la colle est un produit qui vieillit mal, le collage a tendance à se rompre, rendant ce mode de fixation peu fiable à long terme.

Une autre solution consiste à remplacer la colle par un clipsage entre la bobine et l'armature fixe, puis à insérer une pièce déformable, de type mousse ou silentbloc, entre le boîtier et l'ensemble bobine / armature fixe de manière à plaquer l'armature fixe contre la bobine. Les inconvénients de cette solution sont le risque de déclipsage et l'utilisation d'une pièce supplémentaire dans l'assemblage, qui engendre un coût supplémentaire. De plus, la tenue dans le temps d'une telle pièce déformable n'est pas non plus garantie.

Le document EP 1 978 536 A1 décrit un ensemble selon le préambule de la revendication 1.

L'objectif de la présente invention est donc de proposer un assemblage de l'armature fixe avec la bobine qui soit simple de mise en oeuvre de manière à pouvoir l'industrialiser facilement, et qui soit également robuste à court et à long terme.

A cet effet, la solution préconisée et définie par la revendication 1 se caractérise à titre essentiel en ce que l'armature fixe est dotée d'une liaison d'encastrement de la carcasse de support.

Pour que l'encastrement selon l'invention soit réalisable, c'est-à-dire pour supprimer tout jeu de montage et de fonctionnement entre l'armature fixe et la carcasse de support selon l'axe de montage, la carcasse doit au préalable être positionnée de manière précise dans l'armature fixe avant l'opération d'encastrement.

La carcasse de support est ainsi positionnée en butée dans l'armature fixe. Plus précisément, une première extrémité de la carcasse de support est en appui stable dans l'armature fixe dans la direction de l'axe de montage.

La liaison d'encastrement consiste en des pattes déformables prolongeant des extrémités de l'armature fixe et aptes à être rabattues sur une seconde extrémité, opposée à la première extrémité, de la carcasse de support.

Selon une configuration possible, chaque patte de l'armature fixe est unciforme, sa base étant déformable de manière à sertir la carcasse de support par rabattement de chacune des pattes venant s'appuyer sur la carcasse de support. L'armature fixe est dotée d'au moins quatre pattes réparties symétriquement par rapport à l'axe de montage.

Cette solution implique uniquement une modification de forme de l'armature fixe. Aucune autre pièce n'est nécessaire pour assembler l'armature fixe à la carcasse de support, et a fortiori à la bobine.

La carcasse de support est alors calée et encastrée dans l'armature fixe selon l'axe de montage.

Selon une possibilité, l'armature fixe et l'armature mobile présentent des surfaces polaires inclinées par rapport à la direction de déplacement de l'armature mobile.

De préférence, l'armature fixe et l'armature mobile présentent chacune une base à partir de laquelle s'étendent des branches en forme de pointe, dont l'une au moins des faces est une surface polaire inclinée. Les surfaces des branches des armatures fixe et mobile en vis-à-vis, c'est-à-dire les surfaces polaires, sont inclinées d'un même angle par rapport aux bases, et les surfaces des branches des armatures fixe et mobile non en vis-à-vis sont perpendiculaires aux bases.

Concrètement, l'armature fixe est dotée de trois branches, dont deux branches d'extrémité à une surface polaire et une branche centrale à deux surfaces polaires, la carcasse de support étant enfichée selon l'axe de montage dans la branche centrale.

Les deux branches d'extrémité de l'armature fixe présentent chacune au moins deux pattes déformables prolongeant ladite pointe de chaque branche d'extrémité.

Les armatures fixe et mobile sont constituées d'une pluralité de tôles identiques en matériau ferromagnétique, chaque tôle ayant l'allure de la forme géométrique de l'armature correspondante, au moins deux tôles dans l'armature fixe présentant une découpe différente des autres tôles caractérisée par une prolongation unciforme de la pointe des deux branches d'extrémité.

Par ailleurs, l'armature fixe présente des moyens de centrage avec un gabarit de sertissage rabattant les pattes sur la carcasse de support.

Les moyens de centrage de l'armature fixe consistent en une rainure au niveau de la face extérieure de sa base selon un axe de symétrie transversal. Cette rainure est apte à accueillir une saillie présente sur le socle du gabarit de sertissage, de manière à assurer un positionnement précis de l'armature fixe par rapport au gabarit, garantissant ainsi un rabattement des pattes exactement centré sur la carcasse de support après avoir positionné cette dernière dans l'armature fixe comme décrit précédemment.

Cette solution de liaison d'encastrement est non seulement robuste, mais également industrialisable puisqu'elle ne nécessite pas de colle.

L'invention va à présent être décrite plus en détail, en référence aux figures annexées, pour lesquelles :
- la figure 1 est une vue en coupe d'un ensemble moteur électromagnétique en position ouverte selon une configuration possible;
- la figure 2 représente l'ensemble moteur selon la figure 1 en position fermée;
- la figure 3 représente la partie fixe de l'ensemble moteur selon la figure 1 avant le sertissage de la carcasse de support;
- la figure 4 montre la partie fixe de l'ensemble moteur selon la figure 1 après le sertissage de la carcasse de support;

La figure 1 représente un ensemble moteur électromagnétique utilisé dans des contacteurs multipolaires. Cet ensemble est constitué d'une bobine (4) insérée dans une carcasse de support (3) elle-même encastrée dans une armature ferromagnétique fixe (1) coopérant avec une armature ferromagnétique mobile (2).

Sur cette figure, les deux armatures (1, 2) sont distantes l'une de l'autre d'un entrefer (E), l'ensemble moteur étant en position ouverte.

La carcasse de support (3) est composée d'un fût central (20) autour duquel est fixée la bobine (4), d'une partie supérieure (21) en regard de l'armature mobile (2) et d'une partie inférieure (22) en appui sur l'armature fixe(1).

L'armature fixe (1) doit être positionnée exactement en face de l'armature mobile (2) de manière à garder un entrefer (E) constant.

Dans la configuration présentée, les armatures (1, 2) ont une géométrie spécifique.

L'armature fixe est composée d'une base (7) à partir de laquelle s'étend trois branches (8, 9, 10), deux d'entre-elles (8, 10) étant situées aux extrémités de la base (7), l'autre (9) étant centrale.

L'armature mobile est également composée d'une base (11) d'où s'étendent quatre branches (12, 13, 14, 15), dont deux branches d'extrémité (12, 15) et deux branches centrales (13, 14) ayant l'allure d'une fourche.

Toutes les branches (8, 9, 10, 12, 13, 14, 15) sont en forme de pointe, offrant des surfaces polaires (5, 6) inclinées d'un même angle par rapport à la direction de déplacement (D) de l'armature mobile (2).

Plus précisément, les surfaces (5, 6) des branches (8, 9, 10, 12, 13, 14, 15) des armatures fixe (1) et mobile (2) en vis à vis, en d'autres termes les surfaces polaires, sont inclinées d'un même angle par rapport aux bases (7, 11), et les surfaces des branches (8, 9,10,12,13,14,15) des armatures fixe (1) et mobile (2) non en vis-à-vis sont perpendiculaires aux bases (7, 11).

La figure 2 représente l'ensemble moteur tel que décrit ci-dessus, en position fermée. Dans ce cas, l'armature mobile (2) est attirée par l'armature fixe (1) et s'en approche jusqu' à un entrefer (e).

Pour garantir un positionnement relatif exact des armatures (1, 2), il est indispensable de garantir un encastrement de l'ensemble bobine (4) / carcasse de support (3) dans l'armature fixe (1).

A cet effet, comme illustré sur la figure 3, l'armature fixe (1) est dotée d'une liaison d'encastrement de la carcasse de support (3).

Cette liaison d'encastrement consiste en des pattes (16) déformables prolongeant les pointes des branches d'extrémité (10, 8) de l'armature fixe (1).

L'armature fixe (1) est composée d'une pluralité de tôles identiques en matériau ferromagnétique. Chaque tôle a l'allure de la forme géométrique de l'armature fixe (1). Les tôles sont empilées en rangée, reproduisant le volume de l'armature fixe (2).

Lesdites tôles présentant une prolongation unciforme sont réparties dans l'armature fixe (1) de manière à équilibrer les points d'appui avec la carcasse de support (3). En effet, pour que cette dernière (3) soit correctement maintenue dans l'armature fixe (1), et ceci en tout point, il est nécessaire qu'elle soit correctement positionnée dans l'armature fixe (1) comme cela sera expliqué plus loin dans la description, et ensuite qu'il y ait plusieurs points d'accroche entre les deux pièces (3, 1), de préférence quatre points d'accroche répartis aux quatre extrémités de l'ensemble formé par la carcasse (3) et l'armature fixe (1).

En d'autres termes, ces points d'accroche consistent par exemple en au moins deux pattes (16) sur deux tôles placées respectivement au début et à la fin de la rangée de tôles composant l'armature fixe (1).

Afin que la liaison d'encastrement soit plus robuste, au moins deux tôles adjacentes situées aux extrémités de l'armature (1) sont dotées des pattes (16). II en résulte globalement une armature fixe (1) dotée de quatre paires de pattes (16) aptes à être rabattues sur la carcasse de support (3) conformément à la figure 4.

Chaque patte (16) de l'armature fixe (1) est unciforme, sa base étant déformable de manière à sertir la partie supérieure (21) de la carcasse de support (3) par rabattement de chacune des pattes (16) venant s'appuyer sur la partie supérieure (21) de la carcasse de support (3).

Comme évoqué précédemment, il est également indispensable de positionner correctement la carcasse de support (3) dans l'armature fixe (1) avant le sertissage.

Concrètement, la carcasse de support (3) est enfichée dans la branche centrale (9) de l'armature fixe (1) selon un axe de montage (X). Cet axe de montage (X) est également un axe de symétrie commun aux deux pièces (1, 3).

La partie inférieure (22) de la carcasse de support (3) repose sur une surface plane (23) de la base (7) de l'armature fixe (1) dans une direction d'appui parallèle à l'axe de montage (X).

Le positionnement de la carcasse (3) dans l'armature fixe (1) selon l'axe (Y) tel que représenté sur la figure 4, perpendiculaire aux axes (X) et (Z), a moins d'importance car le fonctionnement du moteur n'est pas sensible dans la direction de cet axe (Y). L'épaisseur des tôles constituant les armatures étant variable, il est d'autant plus difficile de positionner précisément la carcasse (3) dans l'armature (1) selon cet axe (Y).

Pour que le sertissage soit optimum, en d'autres termes pour que les pattes (16) soient rabattues correctement sur la carcasse (3), il est enfin nécessaire de centrer l'armature fixe (1) par rapport à la carcasse (3) selon l'axe (Z) au moyen d'un gabarit de sertissage.

A cet effet, une rainure (17) est présente sur la face inférieure de la base (7) de l'armature fixe (1), selon son axe de symétrie transversal. Cette rainure (17) coïncide avec une saillie sur le socle du gabarit de sertissage, et permet alors le centrage de l'armature fixe (1) sur le gabarit selon l'axe (Z).

L'invention précédente a été décrite au moyen d'un exemple préférentiel, qui ne peut toutefois être considéré comme limitatif. Les variantes et les modifications de forme qui entrent dans le contenu englobé par les revendications annexées font partie de l'invention.

## Revendications

1. Ensemble moteur électromagnétique pour appareil de type contacteur multipolaire constitué par un boîtier portant des contacts fixes reliés à des bornes de raccordement et dans lequel est logé un porte-contacts mobile équipé de ponts de contacts mobiles coopérant avec lesdits contacts fixes, ledit ensemble moteur électromagnétique actionnant ce porte-contacts et étant composé d'une bobine (4) montée sur une carcasse de support (3) en matière isolante insérée selon un axe de montage (X) dans une armature ferromagnétique fixe (1) par rapport au boîtier et d'une armature ferromagnétique mobile (2) entraînant le porte-contacts,
l'armature fixe (1) étant dotée d'une liaison d'encastrement de la carcasse de support (3), **caractérisé en ce que** ladite liaison d'encastrement consiste en des pattes (16) déformables prolongeant des extrémités de l'armature fixe (1) et aptes à être rabattues sur la carcasse de support (3).

2. Ensemble moteur électromagnétique selon la revendication précédente, **caractérisé en ce qu'**une première extrémité (22) de la carcasse de support (3) est en appui stable dans l'armature fixe (1), ladite liaison d'encastrement consistant en des pattes (16) déformables prolongeant des extrémités de l'armature fixe (1) et aptes à être rabattues sur une seconde extrémité (21), opposée à la première extrémité (22), de la carcasse de support (3).

3. Ensemble moteur électromagnétique selon la revendication précédente, **caractérisé en ce que** chaque patte (16) de l'armature fixe (1) est unciforme, sa base étant déformable de manière à sertir la carcasse de support (3) par rabattement de chacune des pattes (16) venant s'appuyer sur la carcasse de support (3).

4. Ensemble moteur électromagnétique selon la revendication précédente, **caractérisé en ce que** l'armature fixe (1) est dotée d'au moins quatre pattes (16) réparties symétriquement par rapport à l'axe de montage (X).

5. Ensemble moteur électromagnétique selon l'une des revendications précédentes, **caractérisé en ce que** l'armature fixe (1) et l'armature mobile (2) présentent des surfaces polaires (5, 6) inclinées par rapport à la direction de déplacement (D) de l'armature mobile (2).

6. Ensemble moteur électromagnétique selon la revendication précédente, **caractérisé en ce que** l'armature fixe (1) et l'armature mobile (2) présentent chacune une base (7, 11) à partir de laquelle s'étendent des branches (8, 9, 10, 12, 13, 14, 15) en forme de pointe dont l'une au moins des faces est une surface polaire (5, 6) inclinée.

7. Ensemble moteur électromagnétique selon la revendication précédente, **caractérisé en ce que** les surfaces des branches (8, 9, 10, 12, 13, 14, 15) des armatures fixe (1) et mobile (2) en vis-à-vis sont inclinées d'un même angle par rapport aux bases (7, 11), et les surfaces des branches des armatures fixe (1) et mobile (2) non en vis-à-vis sont perpendiculaires aux bases (7, 11).

8. Ensemble moteur électromagnétique selon la revendication précédente, **caractérisé en ce que** l'armature fixe (1) est dotée de trois branches (8, 9, 10), dont deux branches d'extrémité (8, 10) à une surface polaire (5) et une branche centrale (9) à deux surfaces polaires (5), la carcasse de support (3) étant enfichée selon l'axe de montage (X) dans la branche centrale (9).

9. Ensemble moteur électromagnétique selon la revendication précédente, **caractérisé en ce que** les deux branches d'extrémité (8, 10) de l'armature fixe (1) présentent chacune au moins deux pattes (16) déformables prolongeant ladite pointe de chaque branche d'extrémité (8, 10).

10. Ensemble moteur électromagnétique selon la revendication précédente, **caractérisé en ce que** les armatures fixe (1) et mobile (2) sont constituées d'une pluralité de tôles identiques en matériau ferromagnétique, chaque tôle ayant l'allure de la forme géométrique de l'armature correspondante, au moins deux tôles dans l'armature fixe (1) présentant une découpe différente des autres tôles **caractérisée par** une prolongation unciforme de la pointe des deux branches d'extrémité (8, 10).

11. Ensemble moteur électromagnétique selon l'une des revendications 2 à 10, **caractérisé en ce que** l'armature fixe (1) présente des moyens de centrage avec un gabarit de sertissage rabattant les pattes (16) sur la carcasse de support (3).

12. Ensemble moteur électromagnétique selon la revendication précédente, **caractérisé en ce que** les moyens de centrage de l'armature fixe (1) consistent en une rainure (17) au niveau de la face extérieure de sa base (7) selon un axe de symétrie transversal.

## Patentansprüche

1. Elektromagnetische Motoreinheit für ein Gerät vom Typ mehrpoliger Schutzschalter, bestehend aus einem Gehäuse mit festen Kontakten, die mit Anschlussklemmen verbunden sind, und in der ein beweglicher Kontaktträger aufgenommen ist, ausgestattet mit beweglichen Kontaktbrücken, die mit den festen Kontakten zusammenarbeiten, wobei die elektromagnetische Motoreinheit diesen Kontaktträger betätigt, und aus einer Spule (4) zusammengesetzt ist, montiert auf eine Trägerspule (3) aus isolierendem Material, eingeführt gemäß einer Montageachse (X) in einen festen ferromagnetischen Anker (1), mit Bezug auf das Gehäuse, und aus einem beweglichen ferromagnetischen Anker (2), der den Kontaktträger antreibt, wobei der feste Anker mit einer Verbindung zum Einbau der Trägerspule (3) ausgestattet ist, **dadurch gekennzeichnet, dass** die Einbauverbindung verformbare Laschen (16) umfasst, die die Enden des festen Ankers (1) verlängern und ausgelegt sind, um auf der Trägerspule (3) umgebogen zu werden.

2. Elektromagnetische Motoreinheit nach dem vorhergehenden Anspruch, **dadurch gekennzeichnet, dass** ein erstes Ende (22) der Trägerspule (3) stabil auf dem festen Anker (1) aufliegt, wobei die Einbauverbindung verformbare Laschen (16) umfasst, die Enden des festen Ankers (1) verlängern und ausgelegt sind, um auf einem zweiten Ende (21), gegenüber dem ersten Ende (22), der Trägerspule (3) umgebogen zu werden,

3. Elektromagnetische Motoreinheit nach dem vorhergehenden Anspruch, **dadurch gekennzeichnet, dass** jede Lasche (16) des festen Ankers (1) hakenförmig ist, wobei ihre Basis so verformbar ist, dass sie die Trägerspule (3) durch Umbiegen jeder der Laschen (16), die auf der Trägerspule (3) aufliegt, crimpt.

4. Elektromagnetische Motoreinheit nach dem vorhergehenden Anspruch, **dadurch gekennzeichnet, dass** der feste Anker (1) mit mindestens vier Laschen (16) ausgestattet ist, die symmetrisch mit Bezug auf die Montageachse (X) verteilt sind.

5. Elektromagnetische Motoreinheit nach einem der vorhergehenden Ansprüche, **dadurch gekennzeichnet, dass** der feste Anker (1) und der bewegliche Anker (2) polare Flächen aufweisen (5, 6), die mit Bezug auf die Verschiebungsrichtung (D) des beweglichen Ankers (2) geneigt sind.

6. Elektromagnetische Motoreinheit nach dem vorhergehenden Anspruch, **dadurch gekennzeichnet, dass** der feste Anker (1) und der bewegliche Anker (2) jeweils eine Basis (7, 11) aufweisen, aus der sich Arme (8, 9, 10, 12, 13, 14, 15) in Form von Spitzen erstrecken, wobei mindestens eine der Seiten eine geneigte polare Fläche (5, 6) ist.

7. Elektromagnetische Motoreinheit nach dem vorhergehenden Anspruch, **dadurch gekennzeichnet, dass** die Flächen der Arme (8, 9, 10, 12, 13, 14, 15) des festen (1) und beweglichen (2) einander gegenüberliegenden Ankers (1) in einem gleichen Winkel mit Bezug auf die Basen (7, 11) geneigt sind, und die Flächen des festen (1) und beweglichen (2) nicht einander gegenüberliegenden Ankers senkrecht zu den Basen (7, 11) sind.

8. Elektromagnetische Motoreinheit nach dem vorhergehenden Anspruch, **dadurch gekennzeichnet, dass** der feste Anker (1) mit drei Armen (8, 9, 10) ausgestattet ist, davon zwei Endarme (8, 10) mit einer polaren Fläche (5) und ein mittlerer Arm (9) mit zwei polaren Flächen (5), wobei die Trägerspule (3) gemäß der Montageachse (X) in den mittleren Arm (9) eingerastet ist.

9. Elektromagnetische Motoreinheit nach dem vorhergehenden Anspruch, **dadurch gekennzeichnet, dass** die zwei Endarme (8, 10) des festen Ankers (1) jeweils mindestens zwei verformbare Laschen (16) aufweisen, die die Spitze jedes Endarms (8, 10) verlängern.

10. Elektromagnetische Motoreinheit nach dem vorhergehenden Anspruch, **dadurch gekennzeichnet, dass** der feste (1) und der bewegliche Anker (2) eine Vielzahl von identischen Blechen aus ferromagnetischem Material umfassen, wobei jedes Blech den Verlauf der geometrischen Form des entsprechenden Ankers aufweist, wobei mindestens zwei Bleche im festen Anker (1) einen verschiedenen Schnitt von den anderen Blechen aufweisen, **gekennzeichnet durch** eine hakenförmige Verlängerung der Spitze der zwei Endarme (8, 10).

11. Elektromagnetische Motoreinheit nach einem der Ansprüche 2 bis 10, **dadurch gekennzeichnet, dass** der feste Anker (1) Zentrierungsmittel mit einem Crimpausmaß aufweist, die die Laschen (16) auf der Trägerspule (3) umbiegen.

12. Elektromagnetische Motoreinheit nach dem vorhergehenden Anspruch, **dadurch gekennzeichnet, dass** die Zentrierungsmittel des festen Ankers (1) eine Nut (17) auf der Ebene der Außenfläche der Basis (7) gemäß einer Quer-Symmetrieachse umfassen.

## Claims

1. Electromagnetic motor assembly for multi polar contactor type equipment consisting of a housing holding some fixed contacts linked to some connection terminals and in which is housed a mobile contact support equipped with mobile contact shunts acting in liaison with the said fixed contacts, the said electromagnetic motor assembly operating this contact support and being composed of a relay (4) mounted on a supporting frame (3) made from an isolating material inserted according to a mounting axis (X) into a ferromagnetic armature (1) fixed in relation to the housing and of a mobile ferromagnetic armature (2) driving the contact support,
the fixed armature (1) being equipped with a flush mounted connection in the support frame (3),
**characterized in that** the said flush connection consists of deformable tabs (16) extending from the ends of the fixed armature (1) and able to be folded over onto the support frame (3).

2. Electromagnetic motor assembly according to the preceding claim, **characterized in that** a first extremity (22) of the support frame (3) is supported stably in the fixed armature (1), the said flush connection consisting of deformable tabs (16) extending from the ends of the fixed frame (1) and able to be folded over onto a second end (21), opposite the first end (22), of the support frame (3).

3. Electromagnetic motor assembly according to the preceding claim, **characterized in that** each tab (16) of the fixed armature (1) is unciform, its base being deformable in order to come out of the support frame (3) by drawing back each of the tabs (16) which press on the support frame (3).

4. Electromagnetic motor assembly according to the preceding claim, **characterized in that** the fixed armature (1) is equipped with at least four tabs (16) placed symmetrically in relation to the mounting axis (X).

5. Electromagnetic motor assembly according to one of the preceding claims, **characterized in that** the fixed armature (1) and the mobile armature (2) have polar surfaces (5, 6) inclined in relation to the direction of movement (D) of the mobile armature (2).

6. Electromagnetic motor assembly according to the preceding claim, **characterized in that** the fixed armature (1) and the mobile armature (2) each have a base (7, 11) from which extend arms (8, 9, 10, 12, 13, 14, 15) in the shape of a point, of which at least one of the faces is an inclined polar surface (5, 6).

7. Electromagnetic motor assembly according to the preceding claim, **characterized in that** the surfaces of the arms (8, 9, 10, 12, 13, 14, 15) of the fixed (1) and mobile (2) armatures facing each other are inclined at the same angle in relation to the bases (7, 11), and the surfaces of the arms of the fixed (1) and mobile (2) armatures not facing each other are perpendicular to the bases (7, 11).

8. Electromagnetic motor assembly according to the preceding claim, **characterized in that** the fixed armature (1) is equipped with three arms (8, 9, 10), of which two end arms (8, 10) have one polar surface (5) and one central arm (9) has two polar surfaces (5), the support frame (3) being inserted in accordance with the mounting axis (X) into the central arm (9).

9. Electromagnetic motor assembly according to the preceding claim, **characterized in that** the two end arms (8, 10) of the fixed armature (1) each have at least two deformable tabs (16) extending from the said point of each end arm (8, 10).

10. Electromagnetic motor assembly according to the preceding claim, **characterized in that** the fixed (1) and the mobile (2) armatures are formed from a number of identical plates made of a ferromagnetic material, each plate having the same geometric form as the corresponding armature, at least two plates in the fixed armature (1) having a cut-out different from the other plates **characterized by** a unciform extension on the point of the two end arms (8, 10).

11. Electromagnetic motor assembly according to claims 2 to 10, **characterized in that** the fixed armature (1) has a means of centralizing with an insertion gauge folding the tabs (16) onto the support frame (3).

12. Electromagnetic motor assembly according to the preceding claim, **characterized in that** the means of centralizing the fixed armature (1) consists of a groove (17) in the exterior face of its base (7) in accordance with the transversal axis of symmetry.
